# DEMANDE DE BREVET EUROPEEN

(11) **EP 0 103 501 A2**
(43) Date de publication de la demande: **21.03.1984**
(21) Numéro de dépôt: 83401615.6
(22) Date de dépôt: 05.08.1983
(51) Int. Cl.: E04H 1/12, E04B 1/343

(54) **Kiosque démontable de construction modulaire**

(30) Priorité: 06.08.1982 FR 8213789
(71) Demandeur: Etablissements R. Lebranchu et Fils Société Anonyme, F-92400 Courbevoie (FR)
(72) Inventeur: Massacrier, James, F-75017 Paris (FR)
(74) Mandataire: Rodhain, Claude (FR)

(57) **Abrégé**

L'invention concerne un kiosque démontable de construction modulaire.

Le problème technique posé consiste à fournir un tel kiosque nécessitant un temps de pose et de fixation très réduit.

Suivant l'invention, ce kiosque est formé de plusieurs cadres verticaux monoblocs (1, 2) reliés entre eux par des moyens de fixation transversaux (38) pour former une cellule polygonale fermée, une embase (3) formant le socle intérieur de la cellule et recouvrant la surface définie par les cadres, et une ossature supérieure (4) formée de plusieurs élémentstubu- laires monoblocs (39) de section sensiblement trapézoïdale, réunis par des moyens de liaison verticaux (46) auxdits cadres (1, 2) et portant chacun au moins un élément de toiture (5, 6, 7).

L'invention est principalement utilisée pour la vente de produits tels que fleurs ou journaux sur la voie publique.

## Description

La présente invention concerne un kiosque ou un édicule de contruction modulaire simple et démontable, utilisable notamment comme abri pour la vente de tout produit sur la voie publique et/ou dans des galeries marchandes.

Dans ce type de constructions légères, on connaît déjà de nombreuses réalisations qui sont en général formées par des structures à armatures ancrées dans le sol et dont sont solidaires des panneaux auxquels est fixée rigidement une toiture en un ou plusieurs éléments. Les inconvénients de ce type de kiosque sont le coût d'implantation au sol (compte tenu des fondations) et leur caractère intransportable, car ils ne sont pas démontables, ce qui,par ailleurs, peut être gênant pour d'autres raisons telles qu'une occupation permanente du sol, etc...

On connaft certes un type d'édicules démontables déjà proposé par la demanderesse dans une demande antérieure de brevet français N°81 141 57 déposée en date du 21 Juillet 1981, et destinée à remédier aux inconvénients précités. Dans ce brevet, la demanderesse décrit des édicules de construction simple et démontables, constitués essentiellement d'une structure tubulaire formée d'éléments modulaires reliés entre eux, deux à deux par des entretoises pour forrer une cellule fermé chaque élément modulaire étant constitué d'une part de montants reliés par des traverses, pour former avec les entretoises l'ossature porteuse des parois de l'édifice, et d'autre part, de profilés formant un angle avec les montants et rigidifiés par des traverses pour constituer la charpente supportant la toiture.

Toutefois, il est apparu que ce type de construction demande un certain temps de pose et de fixation des différents éléments et en outre met en oeuvre un nombre encore trop élevé de pièces à assembler, notamment un grand nombre de tubes, entretoises, organes divers de fixation, tels que vis, boulons ou autres.

C'est pourquoi la présente invention a pour but de créer un kiosque démontable du type indiqué précédemment, mais ne nécessitant qu'une durée très réduite de montage et de pose tout en mettant en oeuvre un nombre moins important de pièces, et en garantissant une meilleure rigidité de la construction, et ce moyennnant des frais réduits par rapport à l'art antérieur.

Ce problème est résolu conformément à l'invention grâce au fait que ce kiosque est formé de plusieurs cadres verticaux monoblocs reliés entre eux par des moyens de fixation transversaux pour former une cellule polygonale fermée, une embase formant le socle intérieur de la cellule et recouvrant la surface définie par les cadres et une ossature supérieure formée de plusieurs éléments tubulaires monoblocs, de section sensiblement trapézoïdale réunis par des moyens de liaison verticaux auxdits cadres et portant chacun au moins un élément de toiture.

Selon une forme de réalisation préférée, les cadres, hormis le cadre formant porte d'accès, sont constitués par des bâtis rectangulaires formés d'un bandeau supérieur solidaire de montants verticaux réunis d'un seul tenant au niveau de leur base à un bandeau disposé obliquement et rentrant vers l'intérieur du kiosque.

En outre, le bord d'extrémité du bandeau inférieur est fermé par un profilé tubulaire horizontal de section carrée, comportant une aile latérale saillant intérieurement en forme de Z et délimitant une rainure venant s'engager sur un profilé de fixation au sol.

Par ailleurs, le cadre formant porte est constitué par un bâti rectangulaire muni d'un bandeau supérieur solidaire de montants verticaux réunisd'un seul tenant au niveau de leur base, à un profilé tubulaire horizontal de section carrée, comportant une aile latérale saillant intérieurement en forme de Z et délimitant une rainure ouverte vers le sol.

D'autres caractéristiques et avantages du kiosque conforme à l'invention ressortiront de la description donnée ci-après d'une forme de réalisation préférée de l'invention, prise en référence aux dessins annexés sur lesquels :
- la fig. 1 est une vue générale explosée schématique en perspective d'un kiosque selon l'invention ;
- la fig.2 est une vue en perspective et en coupe partielle de deux cadres latéraux du kiosque de la fig.l ;
- la fig. 3 est une vue en coupe verticale partielle d'un cadre du kiosque de la fig.l ;
- la fig.4 est une vue en coupe partielle du dispositif de fixation de plaques de toiture à l'ossature supérieure du kiosque ;
- la fig.5 illustre les moyens de liaison transversaux et verticaux entre deux cadres d'une part et l'ossature supérieure et un cadre d'autre part ;
- la fig.6 est une vue en perspective d'un module de liaison entre deux kiosques du type de celui de la fig.l.

Sur la fig.l montrant une vue d'ensemble explosée du kiosque selon l'invention, on voit que ce dernier de forme générale polygonale -ici octogonale - se compose de plusieurs cadres verticaux latéraux tels que 1, d'un cadre formant porte 2, d'une embase 3 formant podium et constituant la base intérieure de la cellule fermée,enserrée par les cadres et d'une ossature supérieure 4 formée d'éléments tubulaires monoblocs et portant un chapeau central 5 et des plaques trapézoïdales de toiture 6 disposées en étoile ou bien une couverture en forme de bâche 7.

Ci-après on va décrire de façon détaillée les différents éléments modulaires constituant le kiosque en se référant aux différentes figures.

Dans la forme de réalisation de la fig.1, le kiosque en forme de cellule fermée octogonale comporte sept cadres latéraux 1 constitués par des bâtis rectangulaires monoblocs comprenant un bandeau plat supérieur 8 solidaire de montants parallèles verticaux 9 réunis d'un seul tenant au niveau de leur base, à un bandeau 10 disposé obliquement, : c'est-à-dire rentrant vers l'intérieur de l'habitacle ou de la cellule.

Comme cela est mieux visible sur la fig.2, montrant une vue en perspective et-en coupe de l'assemblage et de la constitutLon de deux cadres 1 adjacents, et sur la fig.3 rontrant une coupe partielle des cadres 1, les montants 9 sont constitués de deux profilés en forme de cornières en U 11, 12 enchâssés l'un dans l'autre et les bandeaux 8 et 10 solidaires d'un seul tenant des montants 9 sont formés de deux plaques de tôle parallèles telles que 13,14 enserrant entre elles par exemple un matériau mousse 15 à action thermique et anti-condensation.

Le bord inférieur de tous les cadres 1, c'est-à-dire du bandeau inférieur 10 est fermé par un profilé tubulaire horizontal de section carrée 16 comportant une aile latérale 17 saillant intérieurement en forme générale de Z et délimitant une rainure 18 ouverte vers le sol et qui est destindée à être emmanchée sur chaque élément rectiligne correspondant 19 d'un anneau en forme de barre octogonale placé à même le sol et sur lequel - lors du montage - les cadres latéraux 1 et 2 sont montés côte à côte.

Le cadre 2 formant porte se compose d'un bâti rectangulaire 20 muni d'un bandeau supérieur plat 21 solidaire de montants latéraux verticaux 22 réunis d'un seul tenant au niveau de leur base, à un profilé tubulaire horizontal 23 de section carrée semblable au profilé 16, 17 des cadres 1 et comportant également une aile saillant intérieurement en forme de Z délimitant une rainure enserrant un élément rectiligne de l'anneau octogonal 19.

Les montants 22, différents cependant des montants 9 des cadres 1 en ce qu'ils sont constitués de profilés plats en forme d'ailes rentrantes, c'est-à-dire saillant vers l'intérieur du kiosque suivant des plans radiaux a partir de l'axe de symétrie du kiosque. Dans l'un au moins de ces profilés, est monté un système d'éclairage représenté globalement par la référence 24 et s'étendant de préférence sur toute la hauteur de la porte, ledit système incluant également une boite de connexions électriques, non représentée en détail et prévue pour le raccordement nécessaire pour l'éclairage, le chauffage etc...

L'autre desdits profilés 2.2 comporte des gonds (non visibles) sur lesquels pivote le vantail 25 de la porte.

Comme cela est également visible sur les figures 1 à 3, les cadres 1 forment des ossatures logeant des panneaux 26 qui y sont soit fixés à demeure, soit articulés, entièrement ou partiellement opaques /transparents, et dont au moins une partie, par exemple 27, transparente, est montée fixe ou coulissante, et dont au moins une autre partie, par exemple 28, opaque, est montée fixe ou articulée.

Les panneaux 26 sont en réalité formés d'un châssis d'entourage 29 (voir Fig. 2 et 3), constitué d'un profilé en forme de Z en coupe transversale qui est justé dans l'ouverture centrale des cadres 1, entre les bandeaux 8,10 et les montants9, moyennant l'interposition de joints d'étanchéité 30 entre les bords des profilés 11 et une aile latérale du profilé 29.

Chaque panneau 26 est formé de préférence d'un élément plat de remplissage 30 (verre, bois, tôle métallique, grillage ou autre), qui est fixé contre l'aile extérieure du profilé en Z 29 à l'aide de parcloses ou clips de blocage, représentés schématiquement et repérés en 31 avec interposition d'un joint d'étanchéité latéral 32.

Comme le montrent les fig. 1 et 2, des montants verticaux de finition amovibles 33 formant quart de rond sont fixés extérieurement au niveau de la jonction verticale de deux cadres au moyen de tirants traversants 34 rendus solidaires, par vissage, boulonnage ou autre, d'un élément de plaque intérieur vertical 35 en forme de bande allongée formant cache.

L'embase intérieure 3 du kiosque (fig.l) est constituée de huit panneaux plans jointifs de forme trapézoïdale 36, réunis par une pièce centrale 37 et dont les bords extérieurs périphériques sont apposés ou fixés de façon appropriée aux ailes 17 des profilés horizontaux tubulaires 16 situés à la base des cadres 1 et 2.

Ces panneaux sont réalisés par exemple, en tôle d'aluminium striée.

En outre, la pièce centrale 37 est longue de manière à être réglable en hauteur.

Par ailleurs, les cadres 1 et 2 sont reliés entre eux par des moyens de fixation transversaux et horizontaux 38 (fig.5) constitués par des sauterelles de type classique bien connu dans la technique et donc non décrites ici de façon détaillée.

On va décrire ci-après, en référence aux figures 1, 4 et 5, l'ossature supérieure 4 du kiosque, destinée à porter les éléments de toiture.

Cette ossature se compose essentiellement de quatre éléments tubulaires creux 39 en forme de cadres trapézoïdaux comportant des embouts tubulaires latéraux saillant 40 et 41 sisposés de telle manière que leur disposition en aboutement réciproque par leurs embouts correspondants est telle que ces embouts 40, 41, emmanchés sur des éléments de tubes droits intermédiaires de courte longueur 42 et 43, forment à l'état assemblé des cadres trapézoïdaux analogues aux cadres 39.

Les côtés latéraux 44 des éléments tubulaires trapézoïdaux comportent des pattes verticales 45 permettant leur fixation aux cadres verticaux 1 et 2.

Les éléments 39,41,. 42, sont de préférence métalliques avec par exemple une finition laquée.

Selon une forme de réalisation préférée de l'invention, la fixation des éléments tubulaires 39 de l'ossature 4 aux cadres 1, 2, est réalisée par dos moyens de liaison en forme de grosses sauterelles 46 disposées verticalement et reliant les pattes 45 aux cadres 1, 2 par un organe d'attache solidaire de chaque patte et un organe articulé coaplé- mentaire solidaire du bandeau supérieur 8 d'un cadre.

Enfin, les éléments de couverture du kiosque, portés par l'ossature supérieure 4, sont constitués par un chapeau central 5 de forme octogonale et muni d'un rebord latéral 47 prenant appui sur les petits côtés 48 des cades trapézoidaux 39 de l'ossature et par des plaques trapézo dales 6 disposées en étoile autour du chapeau 5 et recouvrant les surfaces délimitées par les éléments ou cadres tubulaires 39.

Sur les parties 44 des cadres 39 sont fixés par tout moyen approprié non représenté, des supports 49 en forme de gouttière renversée dont les côtés sont recourbas vers le haut et logent des rebords latéraux 50, en saillie vers le bas, des plaques 6 (fig.4).

Dans un type de réalisation, le chapeau 5 est formé d'une couverture métallique laquée à double peau avec isolation thermique en laine de verre, avec pose vissée à recouvrement, et les panneaux 6 sont constitués en bois aggloméré méiaminé blanc avec pose vissée sur les cadres tabulaires trapézoïdaux 39.

Mais, comme cela est visible sur la fig.1, on peut également prévoir une couverture formée d'une bâche polyester en forme de grand chapeau octogonal 7, dont le bord périphérique porte un câble 51 de caoutchouc tendeur, type sandow lacé autour des bords périphériques des cadres 39.

Selon d'autres variantes de réalisation, les plaques 6 et le chapeau 5 peuvent être réalisés en bois, en verre, en plastique, en tôle, grillage ou analogues.

Enfin, le kiosque comprend également - en vue de sa liaison à un autre kiosque du même type - un module de liaison visible sur 1a fig.6. Ce module se compose essentiellement de deux cadres latéraux 52 parallèles réunie à leur partie supérieure par un toit carré plat 53 et qui sont fermés chacun de deux montants tubulaires 54, 55 solidaires d'un bandeau inférieur 56 disposé obliquement et rentrant vers le bas. Les bandeaux respectifs 56 sont reliés entre eux par des organes tubulaires inférieurs 57. En outre, des panneaux, non représentés, analoques aux panneaux des cadres 1,2, sont fixés rigidement ou a-rticulés sur les cadres 52 par tout moyen approprié, non représenté.

Lors de la réunion d'un tel module à chaque kiosque, on supprime un cadre 1 du kiosque, et l'on fixe par tout moyen approprié - sauterelles ou autres - les montants des cadres 52 aux montants 9 voisins de deux cadres 1 non adjacents du kiosque et situés de part et d'autre du cadre 1 supprimé, ledit module formant ainsi un passage abrité entre les deux kiosques.

## Revendications

1°) Kiosque démontable de construction modulaire, utilisable notamment comme abri pour la vente de tout produit sur la voie publique ou dans des galeries marchandes, du type formé de plusieurs cadres verticaux monoblocs (1,2) reliés entre eux par des moyens de fixation transversaux (38) pour former une cellule polygonale fermée et une ossature supérieure (4) formée de plusieurs éléments (39), réunis par des moyens de liaison verticaux (46) auxdits cadres (1,2) et portant chacun au moins un élément de toiture (5,6,7), caractérisé en ce que les éléments (39) de l'ossature de toit(4) sont des éléments tubulaires monoblocs de forme trapézoïdale, que les cadres (1), hormis le cadre (2) formant porte d'accès, sont constitués par des bâtis rectangulaires formés d'un bandeau supérieur (8) solidaire de montants verticaux (9) réunis d'un seul tenant au niveau de leur base, à des bandeaux respectifs (10) disposés obliquement et rentrant vers l'intérieur du kiosque et enserrant entre eux une embase (3) formant le socle intérieur de la cellule et recouvrant la surface définie par les cadres, et qu'il est prévu à même le sol, un anneau (19) de fixation au sol formé de barres de forme polygonale sur lesquelles sont simplement emmanchées - par des rainures respectives (18) - les ailes latérales (17) saillant intérieurement en forme de Z de profilés horizontaux tubularres (16,23) fermant la partie basse des bandeaux (10) des cadres (1,2).

2°) Kiosque selon la revendication 1, caractérisé en ce que les montants (9) des cadres (1) sont formés de profilés (11,12) en forme de cornières en U enchâssés l'un dans l'autre, et que les bandeaux (10) solidaires de ces montants sont constitués par deux plaques parallèles (13,14) enserrant entre elles un matériau mousse (15), et en ce que les cadres (1) portent des panneaux (26), éventuellement de nature composite, notamment en verre ou en bois, qui sont fixés par des parcloses métalliques (31) à un châssis d'entourage (29) en forme de Z en coupe transversale, qui est ajusté dans l'ouverture délimitée par les montsants (9) et les bandeaux (8,10), moyennant l'interposition d'un joint d'étanchéité (30).

3°) Kiosque selon la revendication 1, caractérisé en ce que le cadre (2) formant porte est constitué par un bâti rectangulaire muni d'un bandeau supérieur (21) solidaire de montants verticaux (22) réunis d'un seul tenant, au niveau de leur base, à un profilé tubulaire horizontal (23) de sestion carrée, comportant une aile latérale saillant intérieurement en forme de Z et délimitant une rainure ouverte vers le sol.

4°) Kiosque selon la revendication 3, caractérisé en ce que le cadre (2) formant porte comporte des montants verticaux équipés respectivement d'ailes latérales verticales rentrantes (22) dans l'une au moins desquelles sont montés un système d'éclairage et une boîte de connexions électriques pour l'éclairage, le chauffage, etc... et dont l'autre porte des gonds soutenant la porte.

5°) Kiosque selon l'une quelconque des revendications 1 à 4, caractérisé en ce que les moyens de fixation transversaux des cadres sont constitués par des sauterelles (38).

6°) Kiosque selon l'une quelconque des revendications 1 à 5, caractérisé en ce que l'embase (3) est formée d'un socle constitué de plusieurs panneaux (36) de forme trapézoïdale réunis par une pièce centrale (37) et dont les bbords extérieurs sont apposés ou fixés aux ailes des profilés horizontaux tubulaires (16,23) situés à la base des cadres verticaux (1,2).

7°) Kiosque selon l'une quelconque des revendications 1 à 6, caractérisé en ce que l'ossature supérieure (4) se compose d'éléments tubulaires creux (39) en forme générale de cadres trapézoïdaux pouvant être reliés entre eux par des organes tubulaires droits enfichables (41,42) de courte longueur.

8°) Kiosque selon la revendication 7, caractérisé en ce que les côtés latéraux (44) des éléments de forme trapézoïdale, comportent des pattes (45) verticales permettant leur fixation aux cadres verticaux (1,2).

9°) Kiosque selon les revendications 1 à 8 prises dans leur ensemble, caractérisé en ce que les moyens de liaison verticaux des éléments tubulaires de l'ossature (4) aux cadres (1,2) sont des sauterelles (46) dont un organe d'attache est solidaire desdites pattes (45) et dont l'organe articulé complémentaire est solidaire d'un bandeau (8) de cadre.

10°) Kiosque selon l'une quelconque des revendications 1 à 9, dans lequel les éléments de toiture portés par l'ossature (4) formée des éléments tubulaires trapézoldaux (39) sont formés d'un chapeau central (5) muni d'un rebord latéral (47) prenant appui sur lesdits éléments (39), et de plaques trapézoïdales (6) disposées en étoile autour du chapeau (5) et recouvrant les surfaces délimitées par les éléments tubulaires de forme trapézoidale en prenant appui sur ces derniers par des ailes latérales saillantes (50), caractérisé en ce que les côtés latéraux rayonnants (44) des éléments tubulaires (39) portent des supports (49) en forme de gouttière renversée dont les côtés sont recourbés vers le haut et reçoivent les ailes latérales saillantes (50) des plaques trapézoïdales de toiture (6).

11°)Kiosque selon l'une quelconque des revendications 1 à 10, caractérisé en ce que l'élément de toiture est constitué par une couverture en bâche polyester (7) apposée simplement sur les éléments tubulaires (39) et fixée latéralement à l'aide d'un laçage sandow (51) autour des éléments tubulaires périphériques.

12°) Kiosque selon l'une quelconque des revendications 1 à 11, caractérisé en ce que des montants verticaux de finition amovibles (33), par exemple du type quart de rond, sont fixés extérieurement à la jonction verticale de deux cadres (1, 2) au moyen de tirants traversants (34) solidaires d'une plaque intérieure verticale en forme de bande allongée formant cache (35) .

13°) Kiosque selon l'une quelconque des revendications 1 à 12, caractérisé en ce que les plaques (6) et le chapeau (5) de toiture sonten bois, verre, plastique, tôle, grillage ou analogues.

14°) Kiosque selon l'une quelconque des revendications 1 à 13, caractérisé en ce qu'il comporte également un module de liaison à un autre kiosque de même type, constitué essentiellement de deux cadres latéraux (52) réunis à leur partie supérieure par un toit carré plat (53) et qui sont formés chacun de deux montants tubulaires (54,55) solidaires d'un bandeau inférieur (56) disposé obliquement et rentrant vers le bas, que des bandeaux (56) sont réunis par des organes tubulaires inférieurs (57) et que des panneaux sont fixés rigidement ou articulés sur lesdits cadres (52), deux desdits montants (54, 55) des cadres étant fixés par tout moyen approprié aux montants voisins (9) de deux cadres (1,2) non adjacents d'un kiosque.
